# EUROPÄISCHE PATENTSCHRIFT

(11) **EP 0 884 439 B1**
(45) Veröffentlichungstag und Bekanntmachung des Hinweises auf die Patenterteilung: **13.11.2002**
(21) Anmeldenummer: 98110159.5
(22) Anmeldetag: 04.06.1998
(51) Int. Cl.: E05B 65/20, E05B 7/00

(54) **Aussentürgriff, insbesondere für Kraftfahrzeuge**
External door handle, particularly for motor vehicles
Poignée exterieure de porte, notamment pour véhicules automobiles

(30) Priorität: 11.06.1997 DE 19724572
(43) Veröffentlichungstag der Anmeldung: 16.12.1998
(73) Patentinhaber: Bayerische Motoren Werke Aktiengesellschaft, 80788 München (DE)
(72) Erfinder: Wegge, Martin, 80937 München (DE); Sturm, Johannes, 82110 Germering (DE)

(56) Entgegenhaltungen:
- US-A- 3 153 553
- US-A- 4 412 696
- US-A- 4 895 403
- US-A- 5 248 175
- US-A- 5 425 155

## Beschreibung

Die Erfindung betrifft einen Außentürgriff, insbesondere für Kraftfahrzeuge, mit den im Oberbegriff des Patentanspruches 1 angegebenen Merkmalen.

Ein derartiger Außentürgriff ist in der US-A-5 248 175 beschrieben. Die EP-A-0 311 453 beschreibt weiterhin einen Außentürgriff mit zwei von einem Griffteil abstehenden Schwenkhebeln die jeweils am freien Schenkelende um eine gemeinsame Schwenkachse schwenkbar sind. Der Abstand zwischen der Schwenkachse und dem Griffteil ist bei beiden Schwenkhebeln gleich, wodurch das Griffteil bei einer manuellen Betätigung seitlich in eine zur Ausgangslage etwa parallele Stellung geschwenkt wird. In dieser Lage kann eine üblicherweise schräg von oben das Griffteil ergreifende Bedienhand lediglich unter einem ungünstigen Winkel eine Bedienkraft an dem Griffteil bewirken. Das plattenförmige Griffteil kann auch lediglich von einigen Fingern der Bedienhand mit einer geringen Betätigungskraft verstellt werden, die eventuell nach einem Unfall nicht ausreichend ist, um die mit dem Außentürgriff versehene Tür zu öffnen.

Der Erfindung liegt die Aufgabe zugrunde, einen Außentürgriff nach dem Oberbegriff des Patentanspruches 1 anzugeben, der eine günstigere Krafteinleitung ermöglicht und mit einer größeren Bedienkraft ergriffen werden kann.

Diese Aufgabe ist durch die im Patentanspruch 1 angegebenen Merkmale gelöst. Bei Kraftfahrzeugen werden Klappgriffe oder Ziehgriffe verwendet. Klappgriffe sind mit einer geringeren Betätigungskraft zu bedienen. Durch die Form der Klappgriffe können daran höhere Kräfte nicht aufgebracht werden, wodurch sich die betreffende Tür beispielsweise nach einem Unfall nicht ohne weiteres öffnen läßt. Ziehgriffe ermöglichen eine höhere Krafteinleitung, die eventuell erforderlich ist, um beispielsweise nach einem Unfall die mit dem Ziehgriff ausgestattete Tür zu öffnen.

Die Drehrichtung der bekannten Ziehgriffe stimmt jedoch nicht mit der Betätigungsrichtung des Benutzers überein, so daß diese Griffe in einer für den Benutzer ungünstigen Richtung zu betätigen sind.

Mit der Erfindung wird durch die ungleiche Ausbildung der Schwenkhebel des Außentürgriffs eine Kombination eines Klappgriffes mit einem Ziehgriff erreicht, bei dem sich das Griffteil beim öffnenden Betätigen zunehmend in die Belastungsrichtung der Bedienhand einstellen kann und außerdem die Einleitung größerer Betätigungskräfte ermöglicht.

Vorteilhafte Ausgestaltungen der Erfindung sind Gegenstand von Unteransprüchen.

Ein Ausführungsbeispiel der Erfindung wird anhand einer Zeichnung näher erläutert Es zeigen
- Fig. 1: eine perspektivische Ansicht auf den Außentürgriff und seine wesentlichen Teile und
- Fig. 2: eine Seitenansicht auf den Außentürgriff.

Der in Fig. 1 dargestellte Außentürgriff hat ein Griffteil 1, das mit zwei einen Seitenabstand voneinander aufweisenden Schwenkhebeln 2, 2' verbunden ist. Die Schwenkhebel 2, 2' sind beispielsweise U-förmig mit ungleichen Schenkeln 3, 3' bzw. 4, 4' ausgebildet, die jeweils von einem vertikalen Steg 5, 5' seitlich nach außen gerichtet sind. Während die nach außen gerichteten Enden der unteren Schenkel 3', 4' mit dem Griffteil 1 verbunden sind, stützen sich die Enden der oberen Schenkel 3, 4 an den oberen Endbereichen von Stützhebeln 6, 6' um eine Schwenkachse 9 schwenkbar ab. Die Stützhebel 6, 6' sind mit einer von außen in eine Öffnung in der Fahrzeugtür eingesetzten Griffplatte 7 verbunden, in der eine Griffmulde ausgebildet ist. Die freien Enden der Schenkel 3, 4 und der Stützhebel 6, 6' sind mit fluchtenden Aufnahmeöffnungen 8, 8' versehen, die von einem nicht dargestellten Achsbolzen durchsetzt sind, der mit seiner Achse die Schwenkachse 9 für das Griffteil 1 bildet. Die Griffplatte 7 und das über den nicht dargestellten Achsbolzen über die Stützhebel 6, 6' und die Schwenkhebel 2, 2' mit der Griffplatte 7 schwenkbar verbundene Griffteil 1 bilden eine Baueinheit, die von außen teilweise durch eine Öffnung in einer Fahrzeugtür durchgesteckt und beispielsweise über einen von innen an das äußere Türblech anliegenden Träger 10 und nicht dargestellte Befestigungsmittel, beispielsweise Schrauben, an der Fahrzeugtür befestigt ist. Seitlich neben dem Griffteil 1 kann ein schlüsselbetätigbarer Schließzylinder 11 angeordnet sein. Die Stege 5, 5' der Schwenkhebel 2, 2' sind in ihrer vertikalen Erstreckung ungleich ausgebildet, wodurch die Schwenkachse 9 gegenüber dem in Normallage etwa horizontal angeordneten Griffteil 1 nach hinten oben geneigt ist. Der Anstellwinkel der türfesten Schwenkachse 9 zur horizontalen Fahrzeugebene beträgt etwa 10° bis 20°, wobei auch größere oder kleinere Anstellwinkel möglich sind. Durch die Schrägstellung der Schwenkachse 9 wird das Griffteil 1 beim öffnenden Verschwenken um die Schwenkachse 9 auf einer kegelstumpfförmigen Oberfläche in Umfangsrichtung verlagert, wodurch das Griffteil 1 neben einer seitlichen Schwenkbewegung wie bei Klappgriffen eine - in vertikaler Richtung betrachtet - seitliche Schwenkbewegung ausführt, die mit der von Ziehgriffen bekannten Seitenbewegung vergleichbar ist. Im vorliegenden Fall wird beim öffnenden Verschwenken der hintere Bereich des Griffteiles 1 seitlich weiter nach außen verstellt wie sein vorderer Bereich. Durch die in einem Türinnenraum etwa parallel zur Außenfläche der mit dem Außentürgriff versehenen Tür angeordneten Schwenkachse 9 wird das Griffteil 1 bei der öffnenden Schwenkbewegung anfangs seitlich nach oben und mit zunehmender Ausschwenkbewegung um die Schwenkachse 9 in die schräg nach außen und oben wirkende Kraftrichtung eines Benutzers verstellt, der an dem Griffteil 1 eine Öffnungskraft bewirkt.

Das Griffteil 1 ist ein Bügelgriff, an dem von einer Bedienhand beispielsweise nach einem Unfall eine größere Öffnungskraft zu bewirken ist. Sollte dabei durch die seitliche Schrägstellung des ausgeschwenkten Griffteiles 1 die Bedienhand an dem Griffteil 1 seitlich verrutschen, so kann sich diese an dem größeren Schwenkhebel 2' seitlich abstützen und dort aufgrund des größeren Hebelarmes des Schwenkhebels 2' ein größeres Öffnungsmoment um die Schwenkachse 9 an dem Griffteil 1 bewirken, Die Bewegungsrichtung des Griffteiles 1 insbesondere in der letzten Bewegungsphase beim öffnenden Ausschwenken stimmt weitgehend mit der Kraftrichtung der von einer Bedienhand an dem Griffteil 1 bewirkten Öffnungkraft überein, so daß ein größeres Öffnungsmoment an dem Griffteil 1 und der damit in Verbindung stehenden Schließeinrichtung bewirkt wird um diese zu öffnen.

In der Seitenansicht gemäß Fig. 2 ist der Anstellwinkel 12 zwischen der türfesten Schwenkachse 9 und der Symmetrielängsachse 13 des bei geschlossener Tür in Normallage befindlichen Griffteiles 1 dargestellt. Wie der Figur zu entnehmen ist, können die Schwenkhebel 2, 2' und die Stützhebel 6, 6' etwa senkrecht zur Schwenkachse 9 parallel angeordnet sein.

Vorzugsweise ist das Griffteil ein von einer Bedienhand umgreifbarer Griffbügel. Ebenso kann das Griffteil ein anders gestalteter Türgriff sein, der eventuell von unten oder von oben zu ergreifen und mit einer erforderlichen Öffnungskraft zu betätigen ist. Es ist nicht erforderlich, daß das Griffteil mit einer Griffschale eine Baueinheit bildet. Bei Verwendung einer Griffschale oder dergleichen kann diese in dem Außenblech einer Tür ausgebildet sein.

## Patentansprüche

1. Außentürgriff an einer Seitentür eines Kraftfahrzeugs, mit einem manuell bedienbaren Griffteil (1), das mit zwei einen Seitenabstand voneinander aufweisenden Schwenkhebeln (2, 2') verbunden ist, an denen jeweils in einem Abstand zum Griffteil (1) eine gemeinsame Schwenkachse (9) ausgebildet ist, wobei die Schwenkhebel (2, 2') ungleiche radiale Abstände zwischen der daran ausgebildeten Schwenkachse (9) und dem Griffteil (1) aufweisen und das Griffteil (1) in Normallage bei geschlossener Seitentür etwa horizontal in Fahrzeuglängsrichtung angeordnet ist, **dadurch gekennzeichnet, dass** die Schwenkachse (9) gegenüber der horizontalen Fahrzeuglängsrichtung nach hinten oben ansteigt.

2. Außentürgriff nach Anspruch 1,
**dadurch gekennzeichnet, daß** das Griffteil (1) ein von einer Bedienhand umgreifbarer Griffbügel ist.

3. Außentürgriff nach einem der Ansprüche 1 bis 2,
**dadurch gekennzeichnet, daß** die Schwenkachse (9) in einem Türinnenraum etwa parallel zur Außenfläche der mit dem Außentürgriff versehenen Tür verläuft.

4. Außentürgriff nach einem der Ansprüche 1 bis 3,
**dadurch gekennzeichnet, daß** die Schwenkhebel (2, 2') etwa senkrecht zur Schwenkachse (9) angeordnet sind.

## Claims

1. An outside handle on a side door of a motor vehicle, comprising a manually operated handle part (1) connected to two laterally spaced pivoted levers (2, 2') at which a common axis of rotation (9) is formed at a distance from the handle part (1), wherein the pivoted levers (2; 2') have unequal radial distances between the axis of rotation (9) thereat and the handle part (1), and in the normal position when the side door is closed the handle part (1) is disposed approximately horizontally in the longitudinal direction of the vehicle, **characterised in that** the axis of rotation (9) rises to the rear relative to the horizontal longitudinal direction of the vehicle.

2. An outside door handle according to claim 1,
**characterised in that** the handle part (1) comprises a grip bar adapted to be gripped by an operator's hand.

3. An outside door handle according to claim 1 or claim 2,
**characterised in that** the axis of rotation (9) extends in the space inside the door approximately parallel with the outer surface of the door fitted with the outside handle.

4. An outside door handle according to any of claims 1 to 3,
**characterised in that** the pivoted levers (2, 2') are disposed approximately at right angles to the axis of rotation (9).

## Revendications

1. Poignée extérieure de porte d'un véhicule automobile dans laquelle :
- une partie de poignée (1) actionnable à la main, est reliée à deux leviers de basculement (2, 2') qui sont espacés l'un de l'autre et pivotent chacun autour d'un axe de basculement (9) commun, situé à une certaine distance de la partie de poignée (1),
- les leviers de basculement (2, 2') présentent des distances inégales entre leurs organes de pivotement respectifs figurant l'axe (9) et la partie de poignée (1),
- en position normale, quand la porte est fermée, la partie de poignée (1) est sensiblement horizontale selon la direction longitudinale du véhicule,
**caractérisée en ce que**
l'axe de basculement (9) présente, par rapport à la direction longitudinale du véhicule, une partie ascendante vers l'arrière.

2. Poignée extérieure selon la revendication 1,
**caractérisée en ce que**
la partie de poignée (1) est une poignée en forme d'étrier saisissable par la main de l'utilisateur.

3. Poignée extérieure selon l'une quelconque des revendications 1 ou 2,
**caractérisée en ce que**
l'axe de basculement (9) est, à l'intérieur de la porte, à peu près parallèle à la surface externe de la porte équipée de la poignée extérieure.

4. Poignée extérieure selon l'une quelconque des revendications 1 à 3,
**caractérisée en ce que**
les leviers de basculement (2, 2') sont sensiblement perpendiculaires à l'axe de basculement (9).
